# EUROPÄISCHE PATENTSCHRIFT

(11) **EP 0 307 679 B1**
(45) Veröffentlichungstag und Bekanntmachung des Hinweises auf die Patenterteilung: **12.02.1992**
(21) Anmeldenummer: 88113865.5
(22) Anmeldetag: 25.08.1988
(51) Int. Cl.: B65H 16/06, B65H 23/06

(54) **Wickelrollenlagerung**
Web roll support
Support pour bobine

(30) Priorität: 14.09.1987 DE 8712432 U
(43) Veröffentlichungstag der Anmeldung: 22.03.1989
(73) Patentinhaber: Windmöller & Hölscher, D-49525 Lengerich (DE)
(72) Erfinder: Nobbe, Ludger, D-4506 Hagen a.T.W. (DE)
(74) Vertreter: Gossel, Hans K., Dipl.-Ing.

(56) Entgegenhaltungen:
- EP-A- 0 195 964
- AU-B- 541 626
- DE-C- 1 252 705
- DE-C- 3 335 968

## Beschreibung

Die Erfindung betrifft eine Wickelrollenlagerung, bestehend aus zwei an einem Maschinengestell befestigten Tragarmen mit nach oben hin offenen Lagerschalen, die Lagerflächen in Form von etwa mittig geteilten Hohlzylindern aufweisen, mit einer die Abrolldrehbewegung der Wickelrolle abbremsenden Einrichtung. Bei üblichen Wickelrollenlagerungen dieser Art besteht die Bremseinrichtung aus einem mit ihrem einen Ende an dem Maschinengestell befestigten Gurt, der derart über einen Teil des Umfangs der Wickelrolle gelegt ist, daß dessen anderes Ende frei über diese herabhängt, wobei an dieses freie Ende ein Gewicht angehängt ist. Aus der DE-PS 12 52 705 ist eine komplizierter aufgebaute Abwickelrollenbremse mit einem die Wickelrolle telweise umschlingenden Bremsband bekannt, das statt mit einem Gewicht mit einer Zugvorrichtung verbunden ist, die das Bremsband während des Betriebes mit veränderbarer Zugkraft spannt. Durch diese veränderbare Zugkraft kann die auf die Wickelrolle wirkende Bremskraft derart eingestellt werden, daß diese auch bei Abnahme des Wickelrollendurchmessers im wesentlichen konstant bleibt. Die bekannten Wickelrollenbremseinrichtungen mögen zufriedenstellend arbeiten, solange die Wickelrolle mit kontinuierlicher Drehung abgewickelt wird. Es gibt jedoch Anwendungsfälle, in denen die Materialbahn von der Wickelrolle aufgrund einer taktweisen nachfolgenden Verarbeitung intermittierend oder diskontinuierlich abgezogen wird, was bedeutet, daß die Wickelrolle bei jedem Takt beschleunigt und wieder zum Stillstand gebracht werden muß. Eine ähnlich diskontinuierliche Arbeitsweise ergibt sich, wenn in Intervallen von der Wickelrolle Materialbahnlängen zur Auffüllung eines Materialbahnspeichers abgezogen werden, aus dem dann die Materialbahn im Takt der Verarbeitung entnommen wird. Wird eine taktweise oder in kurz aufeinanderfolgenden Intervallen beschleunigte Wickelrolle durch ein auf deren Umfang wirkendes Bremsband abgebremst, so können sich insbesondere bei glattem Bahnmaterial die äußeren Lagen der Wickelrolle gegeneinander verschieben. Durch dieses Verschieben oder Verrutschen insbesondere lose gewordener Lagen können diese seitlich auswandern, so daß sich ein schräger Einlauf der Bahn in die Maschine ergibt, der zu erheblichen Faltenbildungen führen kann. Häufig kann eine schrägeinlaufende Bahn nicht mehr verarbeitet werden, so daß es zu Störungen kommen kann. Um ein Verschieben und Auswandern der äußeren Lagen der Wickelrolle durch deren Abbremsen an deren Umfang zu vermeiden, kann diese über die Wickelrollenwelle abgebremst werden. Bei einer aus der DE-PS 33 35 968 bekannten Wickelrollenbremse dieser Art wirken die Auflagerreaktionen über eine Pendelachse und einen kippbaren Hebel auf eine Bremsscheibe, die über eine mit einem Bremsbelag versehene Gegenscheibe die Wickelrollenwelle mit einer Bremskraft abbremst, die proportional zu dem Gewicht der Wickelrolle ist. Diese bekannte Wickelrollenbremse ist jedoch kompliziert in ihrem Aufbau und ein Wechsel der Wickelrollen erfordert einen erheblichen Aufwand.

Aufgabe der Erfindung ist es daher, eine Wickelrollenlagerung der eingangs angegebenen Art zu schaffen, die einen einfachen und schnellen Wechsel von Wickelrollen ermöglicht und mit einer einfach aufgebauten Wickelrollenbremse versehen ist, die die Wickelrollenwelle mit gewichtsproportionaler Bremskraft abbremst.

Erfindungsgemäß wird diese Aufgabe bei einer Wickelrollenlagerung der gattungsgemäßen Art dadurch gelöst, daß die Lagerfläche aus einer Schicht aus einem Polyurethan-Elastomer, bestehend aus einer Kombination von Äthylenglykol-Adipinsäure-Polyester mit Naphthalin-1,5-diisocyanat, besteht. Polyurethan-Elastomere weisen eine gute Verschleißeigenschaft und hohe Reibwerte auf, die für die Lösung der Aufgabe grundlegend sind. Ein erfindungsgemäß einsetzbares Polyurethan-Elastomer ist beispielsweise das unter dem Warenzeichen Vulkollan handelsübliche Polyurethan-Elastomer, das einen verhältnismäßig hohen Reibwert besitzt, so daß die Welle, die auf einer aus Vulkollan bestehenden Lagerfläche gelagert ist, abgebremst wird. Da die Reibkraft gewichtsproportional ist, wird die in dem erfindungsgemäßen Lager gelagerte Wickelrolle desto stärker abgebremst je größer ihr Wickeldurchmesser ist. Dies entspricht den Erfordernissen, weil zum Abbremsen einer Wickelrolle mit größerem Durchmesser eine größere Bremskraft als zum Abbremsen einer Wickelrolle mit kleinerem Durchmesser aufgewendet werden muß. Die erfindungsgemäße Wickelrollenlagerung schafft somit auf einfachste Weise gleichzeitig auch eine auf die Wickelwelle wirkende Wickelrollenbremse, deren Bremskraft proportional zum Rollendurchmesser ist.

Das Warenzeichen Vulkollan ist die Sammelbezeichnung für eine hochwertige Gruppe von kautschukelastischen Kunststoffen aus Desmophen 2000 (Äthylenglykol-Adipinsäure-Polyester, [HO(CH2).0.0C(CH2)4C0].[0.(CH2)2.0.0C(CH2)4C0]n0.(CH2)20H in Kombination mit Desmodur 15 = Naphthalin-1,5-diisocyanat). Statt Vulkollan kann auch ein anderes Material mit ähnlich guten Verschleißeigenschaften und ähnlich hohen Reibwerten verwendet werden. Erfindungsgemäß ist für die Lagerflächen ein Material von hoher Abriebfestigkeit bei hohem Reibwert zu verwenden.

Ein Ausführungsbeispiel der Erfindung wird nachstehend anhand der Zeichnung näher erläutert. In dieser zeigt
- Fig. 1: eine perspektivische Ansicht der in Tragarmein eines Maschinengestells gelagerten Wickelrollenwelle mit auf dieser gehalterten Wickelrolle,
- Fig. 2: eine Seitenansicht einer Wickelrollewellenlagerung und
- Fig. 3: eine Draufsicht auf die Wickelrollenwellenlagerung nach Fig. 2.

Das Maschinengestell 1 einer Maschine zur Herstellung von Säcken oder Beuteln aus von einer Wickelrolle abgezogenen Schlauchfolienbahn aus thermoplastischem Kunststoffmaterial ist mit zwei zueinander parallelen auskragenden Armen 2 versehen. Diese Arme 2 weisen im Bereich ihrer Enden Ausnehmungen auf. Im Bereich dieser Ausnehmungen sind Lager 3 mit den Armen 2 verschraubt, welche mit halbkreisförmigen Ausnehmungen versehen sind. Diese Ausnehmungen sind mit Streifen 4 aus Vulkollan ausgelegt, auf denen die eigentliche Wickelwelle 5 aufruht. Über Spanndorne 6 ist die Wickelrolle 7 mit der Wickelwelle 5 verspannt. Von dieser Wickelrolle wird eine Bahn 8 diskontinuierlich abgezogen.

Der die Lagerfläche bildende Streifen 4 kann statt aus Vulkollan auch aus einem anderen Material, vorzugsweise Polyurethan bestehen. Als Lagermaterial ist jedes Material geeignet, das ähnlich wie Vulkollan bei hoher Abriebfestigkeit einen hohen Reibwert aufweist.

## Patentansprüche

1. Wickelrollenlagerung, bestehend aus zwei an einem Maschinengestell (1) befestigten Tragarmen (2) mit nach oben hin offenen Lagerschalen (3), die Lagerflächen in Form von etwa mittig geteilten Hohlzylindern aufweisen, mit einer die Abrolldrehbewegung der Wickelrolle (7) abbremsenden Einrichtung,
dadurch gekennzeichnet,
daß die Lagerflächen aus einer Schicht (4) aus einem Polyurethan-Elastomer, bestehend aus einer Kombination von Äthylenglykol-Adipinsäure-Polyester mit Naphthalin-1,5-diisocyanat, besteht.

## Claims

1. Winding roll mounting, comprising two supporting arms (2) fastened to a machine stand (1), with upwardly open bearing shells (3), which have bearing surfaces in the form of approximately centrally split hollow cylinders, a device retarding the unrolling rotational movement of the winding roll (7), characterised in that the bearing surfaces are composed of a layer (4) of a polyurethane elastomer, comprising a combination of poly (ethylene glycol) adipate with naphthalene 1,5 diisocyanate.

## Revendications

1. Support pour bobine constitué de deux bras porteurs (2) fixés sur un bâti de machine (1), lesquels comportent des coquilles support (3) ouvertes vers le haut, qui présentent des surfaces de contact ayant la forme de cylindres creux coupés sensiblement en leur milieu, comportant un dispositif de freinage du mouvement de rotation de la bobine (7) lors de son déroulement,
caractérisé en ce que
les surfaces portantes sont constituées par une couche (4) d'élastomère de polyuréthane, provenant d'une combinaison d'éthylène-glycol, d'acide adipique et de polyester comportant du naphtalène-1,5-diisocyanate.
